# EUROPEAN PATENT SPECIFICATION

(11) **EP 1 725 731 B1**
(45) Veröffentlichungstag und Bekanntmachung des Hinweises auf die Patenterteilung: **06.11.2013**
(21) Anmeldenummer: 05728661.9
(22) Anmeldetag: 02.03.2005
(51) Int. Cl.: E06B 3/32, E06B 3/26

(54) **ENERGIESPARENDES AUTOMATISCHES FENSTERSYSTEM, DAS DURCH VERWENDUNG VON SONNENENERGIE WÄHREND DER KALTEN SAISON ERHALTEN WIRD, STEUERUNG VON SONNENSTRAHLUNG IM SOMMER, WÄRMEISOLIERUNG, GESTEUERTER INNERER LICHTEINFALL, GESTEUERTER LUFTAUSTAUSCH**
ENERGY-SAVING AUTOMATIC WINDOW SYSTEM OBTAINED BY USING SOLAR ENERGY DURING THE COLD SEASON, CONTROL OF SOLAR RADIATION IN SUMMER, THERMAL INSULATION, CONTROLLED INTERNAL INCIDENCE OF LIGHT, CONTROLLED AIR EXCHANGE
SYSTEME DE FENETRE AUTOMATIQUE SERVANT A REALISER DES ECONOMIES D'ENERGIE, PAR UTILISATION DE L'ENERGIE SOLAIRE PENDANT LA SAISON FROIDE, COMMANDE DU RAYONNEMENT SOLAIRE EN ETE, ISOLATION THERMIQUE, COMMANDE DE L'INCIDENCE LUMINEUSE A L'INTERIEUR, ET REGULATION DE L'AERATION

(30) Priorität: 05.03.2004 IT BZ20040009
(43) Veröffentlichungstag der Anmeldung: 29.11.2006
(73) Patentinhaber: RAMIN, Filippo, 39018 Terlano BZ (IT)
(72) Erfinder: RAMIN, Filippo, I-39018 Terlano (IT); FELDERER, Norbert, I-39058 Sarentino (IT)
(74) Vertreter: Vinci, Marcello
(86) Internationale Anmeldenummer: PCT/IT2005/000115
(87) Internationale Veröffentlichungsnummer: WO 2005/085577

(56) Entgegenhaltungen:
- EP-A- 0 978 617
- EP-A- 1 273 752

## Beschreibung

Der Stand der Technik der verschiedenen Lösungen z.B.: DE 296 24 245 U1; EP 0978617B1 sieht Lösungen vor, die zum einen eine Mechanik zur parallelen Öffnung der Flügel oder zum anderen die Nutzung der Sonnenenergie im Winter ermöglichen, zum Beispiel IT 01/00026. Der Erfindung liegt die Aufgabe zugrunde, jene Vorraussetzungen zu schaffen, die für eine effiziente Kontrolle des Klima- und Temperaturhaushaltes eines Gebäudes notwendig sind, welcher maßgeblich durch die Präsenz von Glasflächen beeinflusst wird. Dies wird durch die Anwendung einer Lösung gewährleistet, welche einfache Komponenten und Mechanismen einsetzt. Das Fenstersystem besteht aus einem Rahmen, der auch die Funktion des Gegenrahmens und/oder des tragenden Rahmens des Gebäudes einnimmt, einem äußeren und einem inneren Fensterflügel, die verglast und voneinander unabhängig sind, und einer Mechanik mit der Eigenschaft, die genannten Fensterflügel unabhängig voneinander öffnen und schließen zu können. Jeder der beiden Fensterflügel besteht aus einem Profil mit einem variablen Wärmedurchgangskoeffizienten von vorzugsweise U = 0,8 bis 0,6 W/m²°K. Das Außenglas besteht aus einer wärmeisolierenden Doppelverglasung mit geeigneten physikalischen und optischen Eigenschaften und einem variablem Wärmedurchgangskoeffizienten von vorzugsweise U = 1,6 bis 1,1 W/m²°K sowie einem variablen Durchlässigkeitsfaktor von vorzugsweise 68 % bis 77 % mit der entsprechenden Übertragung an Sonnenenergie. Im Inneren der äußeren Doppelverglasung befindet sich eine Jalousie oder ein auf Rollen befindlicher Vorhang, bestehend aus einem Material mit variabler Wärmeleitfähigkeit von vorzugsweise Lambda 0,014 bis 0,0126 W/m°K. Sowohl die Jalousie als auch der Vorhang sind motorbetrieben. Das innere Isolierglas besteht aus einer Doppelverglasung mit geeigneten physikalischen und optischen Eigenschaften und weist einen variablen Wärmedurchgangskoeffizienten von vorzugsweise U = 0,6 bis 0,3 W/m²°K auf. Für beide Doppelverglasungen des Fensters sind Abstandhalter vorgesehen, die die Wärmeleitfähigkeit im Vergleich zu anderen Systemen derart verändern, dass eine bessere Isolierung entlang des Umfangs der Doppelverglasung erreicht wird. Die Gesamtheit der dargestellten Lösungen ergibt ein Fenstersystem, das ausgehend von den externen klimatischen Bedingungen ein besseres Raumklima schafft. In der Praxis sieht das so aus, dass im Winter, wenn die Sonne auf die Glasfläche des Gebäudes scheint, der äußere Fensterflügel mit der hochgefahrenen Jalousie oder dem auf Rollen befindlichen Vorhang geschlossen bleibt, während sich der innere Fensterflügel parallel nach innen öffnet. Die durch das äußere Isolierglas eintretende Sonnenenergie erwärmt zuerst die Luft im Inneren des Fensters, um anschließend über Konvektion die in Glasnähe befindliche Luft und damit den Raum zu erwärmen. Ein Teil der Sonnenenergie geht gleichzeitig durch beide Glasflächen, was eine zusätzliche Erwärmung des Raums auf direktem Wege mit sich bringt.

Im Sommer und zur Kontrolle der Sonneneinstrahlung bleibt der innere Fensterflügel geschlossen, um die Isolierung zu gewährleisten und der äußere Fensterflügel mit der heruntergefahrenen Jalousie oder dem geschlossenen auf Rollen befindlichen Vorhang wird nach außen geöffnet. Auf diese Weise bildet der geöffnete Fensterflügel eine Barriere gegen die Sonneneinstrahlung. Die Trennung des Außen- und Innenglases ermöglicht die Abgabe der am Außenglas gesammelten Wärme direkt und vollständig an die Außenluft, sodass sich das innere Isolierglas erwärmt.

Die Wärmeisolierung des Fensters ist optimal, wenn beide Fensterflügel mit heruntergefahrener Jalousie oder geschlossenem auf Rollen befindlichem Vorhang ganz geschlossen sind und immer dann, wenn es die Umstände nicht erlauben, die vorhergehend beschriebenen Maßnahmen durchzuführen. Der Beitrag, welcher auf Grund der heruntergefahrenen Jalousie oder des geschlossenen auf Rollen befindlichen Vorhangs geleistet wird, ermöglicht die Verbesserung und Gewährleistung der thermischen Isolierung des äußeren Isolierglases.

In der kalten Jahreszeit und wenn beide Fensterflügel geschlossen sind, kann die Isolierung des Fensters durch folgende Lösung, die die Wärmeleitung in den Fensterflügeln beeinflusst, zusätzlich verbessert werden. Diese Lösung sieht den Einbau einer Rohrleitung an der inneren Längsseite und sichtbar zwischen den beiden verglasten Fensterflügeln vor, welche eine Flüssigkeit enthält, die normalerweise in Heizungs- oder Kühlanlagen verwendet wird und mit zwei Anschlüssen an zwei Stellen, welche durch den Rahmen gehen, versehen ist. Diese Anwendung ist nur dann gerechtfertigt, wenn die dafür notwendige Energie aus bekannten oder erneuerbaren Energiequellen entnommen werden kann, z. B. aus dem Speicher einer Solaranlage, oder aus passiven, bestehenden Wärmequellen aus Leitungen im Boden oder unterhalb des Gebäudes, wo, wie bekannt, Flüssigkeit in geigneter Temperatur und Menge zur Verfügung steht, oder aus einer Kombination beider Lösungen. Diese Lösung ermöglicht die Erwärmung der Luft zwischen den beiden verglasten Fensterflügeln, was eine bessere Isolierung des inneren Isolierglases und der umliegenden Komponenten des Fensters bewirkt.

Demnach hängt der Beitrag der Sonnenenergie, welcher zur Veränderung des Wärmeflusses der verglasten Fensterflügel notwendig ist, auch vom Wärmedurchgangskoeffizienten des verglasten Innen- und Außenflügels in geschlossener Stellung oder bei Vorhandensein jener Bedingungen, die diese Anforderung verlangen, ab. Der Luftaustausch wird dadurch erreicht, dass sich für eine bestimmte Zeit ein Fensterflügel gleichzeitig nach außen, der andere nach innen öffnet. Die Kontrolle des Lichteinfalls erfolgt mittels der motobetriebenen Jalousie und/oder des auf Rollen befindlichen Vorhangs im Inneren der Doppelverglasung. Alle möglichen Stellungen der beiden Fensterflügel offen/geschlossen sind programmierbar ebenso wie Klimadaten, die über im Raum und im Freien installierte Sensoren ermittelt werden. Die aufbereiteten Daten werden weiters für den Regelmechansimus zur Ansteuerung der Mechanik des Fensters entsprechend den erforderlichen Stellungen genutzt.

Nachfolgend wird die Erfindung rein beispielhaft anhand der beigefügten Figuren beschrieben, in denen
FIG. 1 - eine Vorderansicht des Fensters mit genanntem Rahmen, Fensterflügeln, Antriebswelle, Antriebsmotoren, Hebeln, Verbindungsstangen und Mehrfachscharnieren zeigt;
FIG. 2 - eine B-B-Schnittansicht des Fensters mit genannten Fensterflügeln, Hebeln, Mehrfachscharnieren in geöffneter Stellung sowie Hebeln und Mehrfachscharnieren in geschlossener Stellung anhand der strichlierten Linie zeigt;
FIG. 3 - eine A-A-Schnittansicht mit genanntem Rahmen oder Gegenrahmen, Fensterflügeln, Innen- und Außenglas mit speziellem Verbindungsprofil zwischen Glasflächen und Flügeln, Teile der Bewegungsmechanik und Teile der Komponenten zur Kontrolle des Wärmeflusses zeigt;
FIG. 4 - eine Ansicht der Hebel und deren Verbindung mittels Verbindungsstangen zeigt;
FIG. 5 - eine Ansicht der Hebel und deren Verbindung über parallel angeordnete Seile oder Profilstangen zeigt;
FIG. 6 - eine Ansicht der Hebel und deren Verbindung mittels Zahnstangen zeigt;
FIG. 7 - eine Ansicht zweier Hebelsysteme und deren Verbindung mittels parallel angeordneter Seile oder Profilstangen zeigt.

Eine Besonderheit des Fensters besteht darin, dass der Rahmen und die Fensterflügel zur Gänze im Inneren und zwischen den Isolierglasscheiben angeordnet sind. Dadurch wird die durch Rahmen und Fensterflügel beeinflusste Wärmeleitfähigkeit verbessert, indem diese von den Isolierglasscheiben überdeckt werden und somit zur spezifischen Isolierung des Rahmens und der Flügel die Isolierung durch die Glasflächen hinzukommt.

Für eine bessere gesamtheitliche Energieeinsparung und bei maximaler Isolierung durch die Überdeckung des Rahmens und der Flügel durch die Glasflächen ist auch die Ausstellmechanik im Inneren und sichtbar zwischen beiden Fensterflügeln angeordnet. Diese Lösung ermöglicht die Homogenität des gesamten Umfanges, der Rahmenteile, Fensterflügel und Glasflächen ohne Überlagerung mit den Mechanismen zum automatischen Öffnen. Auch durch die Anordnung der Rohrleitung zur Erwärmung und/oder Kühlung im Inneren des Fensters und sichtbar zwischen beiden Glasflächen wird die Homogenität der Rahmenteile, Fensterflügel und Glasflächen nicht beeinträchtigt. Ein weiterer Aspekt der Energieeinsparung aufgrund der Anwendung von Elektromotoren wird durch eine Lösung erzielt, welche einen geringeren Stromverbrauch ermöglicht. Diese Lösung sieht den Einsatz von Mehrfachscharnieren vor, auf welche das Gewicht der Fensterflügel während der Öffnungs- und Schließphase übertragen wird, welches andernfalls vom Elektromotor getragen wird, um einen geringeren Stromverbrauch zu gewährleisten.

### DETAILLIERTE BESCHREIBUNG

Der Rahmen besteht aus einem gewalzten I- (Fig. 3; 2; 1) 10 oder U-Profil, das sich über den gesamten Umfang erstreckt. Dieses ist so ausgelegt, um in dem sich ergebenden Hohlraum, begrenzt durch die Konfiguration als I oder U oder die Konfiguration als L, C oder T die komplementären Volumenformen aufzunehmen. Das I-Profil übernimmt die Aufgabe des Rahmens und Gegenrahmens und kann auch die Tragstruktur des Gebäudes darstellen. Ein Hohlraum des I-Profils, in welchem sich ein Fensterflügel befindet (Fig. 3; 2) 11, ist nach der Außenseite des Gebäudes angeordnet, was als Ganzes die Außenseite des Fensters bildet. Das äußere Isolierglas (Fig. 3; 2) 14 mit der motorangetriebenen Jalousie (Fig. 2) 15 im Inneren ist mit einem speziellen Profil am Fensterflügel befestigt (Fig. 3; 2; 1) 12. Dadurch wird erreicht, dass das äußere Isolierglas den Fensterflügel und der Fensterflügel den Rahmen überdeckt. Gegenüberliegend und symmetrisch, im Hohlraum des I-Profils, ist ein Fensterflügel angeordnet, der als Ganzes die Innenseite des Fensters bildet (Fig. 3; 2; 1) 11; 11a. Das innere Isolierglas (Fig. 3; 2) 13 ist mit dem Fensterflügel durch ein spezielles Profil verbunden (Fig. 3; 2) 12. Dadurch wird erreicht, dass das innere Isolierglas den Fensterflügel und der Fensterflügel den Rahmen überdeckt. Der innere Fensterflügel bildet eine Einheit bestehend aus zwei Komponenten: einem Teil mit Funktion als Rahmen (Fig. 3; 2) 11 gegenüber der anderen Seite (Fig. 3; 2; 1) 11a, mit Isolierglas und Funktion als zu öffnender Flügel. Der innere, manuell zu öffnende Flügel ermöglicht in vollständiger Öffnungsstellung das Reinigen der inneren Glasflächen, den Zugang zur Ausstellmechanik, die direkte Abgabe der Sonnenenergie an den Raum, eine bessere Lichtdurchlässigkeit sowie die Beschleunigung des Luftaustausches, wenn auch der äußere Fensterflügel nach außen ausgefahren ist.

Alle Fensterflügel sind mit geeigneten Sicherheitseinrichtungen und den gängigen Haltevorrichtungen und Dichtungen versehen. Für den manuell zu öffnenden Fensterflügel ist ein einfacher Mechanismus zum Öffnen und Schließen vorgesehen, der hier nicht grafisch dargestellt ist und aus Einrastbolzen und einem Handgriff besteht, die an einer geeigneten Stelle am spezifischen Profil angebracht werden.

Die Mechanik des automatischen Fenstersystems besteht mindestens aus: zwei voneinander unabhängigen Antriebswellen (Fig. 3; 2; 1) 16, zwei voneinander unabhängigen Antriebsmotoren (Fig. 3; 2; 1) 17, acht Hebeln derselben Größe (Fig. 3; 2; 1) 19; 20, vier Verbindungsstangen (Fig. 3; 2; 1) 21, vier Mehrfachscharniere (Fig. 2; 1) 30-31, die das Gewicht des äußeren und inneren Fensterflügels tragen. Die Antriebswellen (Fig. 3; 2; 1) 16 enden an beiden Enden in einer Halterung (Fig. 3; 1) 22, welche mit einer Lagerung versehen ist, um das Drehen der Wellen in beide Richtungen zu ermöglichen. Die Halterungen 22 sind am Rahmen befestigt. Die Antriebswellen mit unabhängiger Bewegungsmöglichkeit (Fig. 3; 2; 1) 16 sind parallel angeordnet. Mit jeder Antriebswelle sind je zwei Hebel fest verbunden, (Fig. 1; 2; 3) 19. Die Rotationsebene verläuft ortogonal zur Achse der Antriebswelle. Mit jeder Antriebswelle ist ein unabhängiger Antriebsmotor verbunden (Fig. 1; 2; 3) 17, der am Rahmen befestigt ist. Ausgehend vom Rahmen oder Gegenrahmen bis zur Antriebswelle ist die Anordnung der Komponenten folgende: an einem Ende die Halterung der Antriebsswelle, die mit dem Rahmen verbunden ist, der mit der Antriebswelle verbundene Ausstellhebel sowie der Antriebsmotor, der ebenfalls mit der durchgehenden Antriebswelle verbunden ist.

Alle Hebel weisen an der Obefläche der Rotationsebene drei verschiedene Bohrungen auf. Zwei Bohrungen befinden sich an einer Stelle, die wir als unteres Ende des Hebels bezeichnen und eine Bohrung am oberen Ende. Bei vier dieser Hebel (Fig. 3) 19, zwei für jede Antriebswelle, dient eine der zwei Bohrungen am unteren Ende zur Befestigung der Antriebswelle (Fig. 1; 2; 3; 4) 19 und die unmittelbar daneben liegende zur Befestigung eines drehbaren Bolzens 23, an welchem eine Verbindungsstange 21 zur Übertragung der Bewegung angebracht ist. Bei den restlichen vier Hebeln, die wir als Hilfshebel bezeichnen (Fig. 1; 2; 4) 20, dient eine der beiden Bohrungen am unteren Ende zur Anbringung eines drehbaren Bolzens 24, welcher mit einem am Rahmen befindlichen Lagerbock verbunden ist und die daneben liegende Bohrung zur Befestigung des drehbaren Bolzens 23, der auf der Verbindungsstange 21 befestigt ist. Auf jeder der Verbindungsstangen befindet sich jeweils an den Enden ortogonal zur Bewegungsrichtung der Verbindungsstange ein Bolzen. Die Verbindungsstange bestimmt die Koppelung beider Hebel (Fig. 1; 2; 4) 19; 20. Ein Ende der Verbindungsstange ist mit dem Hebel 19 verbunden, welcher mit der Antriebswelle 16 verbunden ist, das andere Ende mit dem Hilfshebel 20. Die Verbindungsstangen (Fig.1; 2; 3; 4) 21, zwei für je einen Fensterflügel und seitlich an den vertikalen Seiten des Fensters positioniert, übertragen die Bewegung der Hebel, welche mit der Antriebswelle verbunden sind, an die Hilfshebel, welche durch drehbare Bolzen 23 an den Enden der Verbindungsstangen gesteuert werden. Das wird ermöglicht, indem die Bewegung der Antriebswelle durch den Motorantrieb die Ausstellhebel, welche mit der Antriebswelle fest verbunden sind, in Gang setzt und eine Drehbewegung um die Antriebswelle erzeugt wird. Die Ausstellhebel setzen die Hilfshebel in Gang und erzeugen dieselbe Drehbewegung der Hilfshebel um den Lagerbock (Fig.1; 2; 4) 24.

Als Alternative zu den Verbindungsstangen erfolgt die Verbindung der Austellhebel auf folgende Weise:
a) - (Fig. 5) Über parallel angeordnete Seile oder Profilstangen 37; 38. Am unteren Ende der Hebel 19; 20 und in der Nähe ihres Rotationszentrums sind zwei Bohrungen angebracht. Die Bohrungen befinden sich an spezifischen Stellen an der -Ebene jedes Hebels. In den Bohrungen sind parallel angeordnete Seile oder Profilstangen 37; 38 positioniert, welche mittels drehbarer Bolzen 35; 36 mit dem Hebel verbunden sind. Diese Lösung ermöglicht es, die Bewegung des Hebels der Antriebswelle 16 auf den Hilfshebel 20 zu übertragen. Dies geschieht über Zug/Druck in den Seilen bzw. Profilstangen 37; 38 während der Drehphase der Hebel in beide Richtungen um den Lagerbock 16; 24.
b) - (Fig. 6) Mittels eines Systems bestehend aus Zahnstange und Ritzel 39. Die Position der Antriebswelle 16 mit entsprechender Lagerung beibehaltend und mit dem Getriebe 17 wird auf dem Hebel der Antriebswelle ein Ritzel 40 fest angebracht. Die Antriebswelle geht durch Hebel 19 und Ritzel 40 durch. Auf der gegenüberliegenden Seite befindet sich fest mit dem Hilfhebel 20 verbunden ein identisches Zahnrad 40. Der Hilfshebel und das Zahnrad sind mittels eines drehbaren Bolzens 24 am Rahmen befestigt. Die Zahnstange ist mit speziellen Halterungen 41 am Rahmen befestigt, die ein Verschieben und eine Vorschubbewegung der Zahnstange in beide Richtungen und entlang der Verbindungsstange ermöglichen. Die Zahnstange bringt keinerlei Veränderungen der planmäßigen Ausführung und Anzahl wie bei den Verbindungsstangen vorgesehen mit sich. Die Zahnstange greift auf einer Seite in das Ritzel des Hebels der Antriebswelle und auf der anderen Seite in das Ritzel des Hilfshebels. Die vom Antriebsmotor erzeugte Drehbewegung der Antriebswelle setzt das Ritzel des Hebels der Antriebswelle in Gang und erzeugt eine Bewegung des Zahnrades entlang der eigenen Achse, folglich eine Drehbewegung des Ritzels des Hilfshebels und folglich eine Drehbewegung der Hebel um den Lagerbock.

Ausnahmslos alle Hebel (Fig. 1; 2; 4) 19; 20 haben am oberen Ende an derselben Stelle im Bezug auf das Rotationszentrum eine Bohrung. In dieser befindet sich ein drehbarer Bolzen 25, der mit einem Schlitten 26 verbunden ist. Beide sind mit dem Hebel verbunden. Der Schlitten ist für eine Gleitbewegung in einer Führungsschiene 27 vorgesehen. Die Führungsschienen 27 sind seitlich an den Fensterflügeln befestigt und in der Nähe des Schlittens mit den entsprechenden Hebeln verbunden.

Nach einer alternativen Ausführungsform zum Schlitten und der Führungsschiene (Fig. 5; 6) wird eine bewegliche Rolle 42 eingesetzt, die auf einer Profilführung 43 verschiebbar ist, welche an den Enden fest mit zwei Halterungen an den Fensterflügeln verbunden ist 44.

Zur Gewährleistung der Vorschubbewegung der Fensterflügel auf parallelen Ebenen und ortogonal zur Ebene des Rahmens sieht die Lösung eine Hilfsmechanik vor, welche aus Mehrfachscharnieren (Fig. 1; 2) 30-31 besteht. Die Antriebswelle, vom Antriebsmotor in Bewegung versetzt, bewegt sich um ihre Drehachse in beide Richtungen und löst die Bewegung der vier Hebel aus, wovon zwei fest mit der Antriebswelle verbunden und zwei Hilfshebel sind. Durch die Kraft, welche von den Hebeln (Fig. 1; 2; 4) 19; 20 auf die Schlitten 26 ausgeübt wird, erfolgt die Verschiebung der Schlitten in den Führungen 27 und gleichzeitig eine Bewegung, sodass sich die Zentren der Bohrungen, die sich am oberen Ende der Hebel auf der gegenüberliegenden Seite der Drehachsen der Hebel befinden, auf paralleler Ebene zu sich selbst nach außen bewegen und die parallele Position mit der Ebene des Fensterrahmens beibehalten. Die angewandte Lösung ermöglicht es, den Fensterflügel schrittweise und präzise vom Hohlraum des Rahmens wegzubewegen und somit die Öffnung/Schließung des Flügels zu bewirken, unabhängig oder gleichzeitig für beide Fensterflügel.

Die Abstützmechanik (Fig. 1; 2) zum Öffnen der Fensterflügel sieht vier Mehrfachscharniere vor 30-31, zwei für jeden Fensterflügel, die sich im oberen sichtbaren Innenbereich des Flügels, in der Nähe zu den Hilfshebeln befinden und am Rahmen und Gegenrahmen sowie am Fensterflügel angebracht sind.

Jedes Mehrfachscharnier 30-31 besteht aus zwei Halterungen 28; 29, aus zwei geraden Elementen, die wir als Flügel bezeichnen 30; 31, aus drei drehbahren Bolzen 32; 33; 34, die den Zusammenhalt der Teile des Scharniers bewirken. Die Halterungen 28; 29 sind an einem Ende mit dem Rahmen und dem Flügel verbunden. Am anderen Ende haben die Halterungen Durchgangsbohrungen. Die Flügel haben an ihren Enden Durchgangslöcher. Die am Rahmen 10 angebrachte Halterung 28 ist an einem Ende mit dem Flügel mittels drehbarem, in den entsprechenden Durchgangsbohrungen eingesetztem Bolzen 32 verbunden. Das andere Ende des genannten Flügels 31 ist mit dem Ende des zweiten Flügels 32 mit einem zweiten drehbaren Bolzen 33 verbunden, der als Mittelbolzen bezeichnet wird und in den entsprechenden Durchgangsbohrungen eingesetzt ist. Das andere Ende des zweiten Flügels 30 ist mittels einem dritten drehbaren Bolzen 34, der in den entsprechenden Durchgangsbohrungen eingesetzt ist, mit der anderen, am Fensterflügel befestigten Halterung 29 verbunden. Das Mehrfachscharnier ermöglicht mehrere Bewegungsstellungen, welche über unterschiedliche Achsen erfolgen. Die Drehungen des Mehrfachscharniers, bestehend aus drei Elementargelenken, von denen eines fest mit dem Rahmen verbunden ist, ergeben im Resultat eine Horizontalbewegung, die für die Öffnung und Schließung des Fensterflügels betätigt wird. Die zur Bewegung der Mehrfachscharniere und gleichzeitig des Fensterflügels benötigte Kraft wird von den Ausstellhebeln 19 erzeugt, welche durch die Antriebswelle 16 mittels des Antriebsmotors 17 in Gang gesetzt werden. Darüberhinaus stellen die Mehrfachscharniere eine mechanische Bindung dar, welche zusammen mit den Hebeln eine Bewegung der Fensterflügel parallel zur Ebene des Rahmens garantiert.

Beim Schließen der Fensterflügel sind die Mehrfachscharniere kompakt; beim Öffnen der Fensterflügel erzeugen die Mehrfachscharniere eine Öffnung wie ein Buch, indem sie sich ortogonal zur Ebene des Rahmens positionieren. Die beiden als Flügel bezeichneten geraden Elemente, aus denen die Mehrfachscharniere bestehen, haben eine geeignete Größe, um den gesamten Öffnungsweg der Fensterflügel zu ermöglichen.

Ein anderes mechanisches System (Fig. 7), welches denselben Zweck und und dieselbe Funktion des vorhergehenden hat und das Öffnen und Schließen der Fensterflügel ermöglicht, ist wie folgt aufgebaut: zwei Halterungen, drei Hebel und fünf Gelenken. Als Ganzes bilden diese Komponenten ein "Hebelsystem". Jeder "einzelne Hebel" des vorhergehend beschriebenen Systems wird durch das "Hebelsystem" ersetzt, sodass für jeden Fensterflügel insgesamt mindestens vier "Hebelsysteme" vorgesehen sind. Diese Lösung sieht also nicht den Einsatz von Mehrfachscharnieren, Schlitten und Führungen oder Pendelrollenlager und Profilführungen vor. Hauptaufgabe dieses mechanischen Systems ist es, die Konfiguration und planmäßige Ausführung des vorhergehend beschriebenen Modells mit den "einzelnen Hebeln" beizubehalten und die Verbindung zwischen den verschiedenen Hebelsystemen mittels Antriebswellen, Verbindungsstangen, Zahnstangen, parallel angeordneten Seilen oder Profilstangen zu gewährleisten. Das Hebelsystem (Fig. 7) besteht aus einer speziellen Halterung 45, die am Rahmen angebracht ist, in der eine Antriebswelle 16 in einem Gleitlager angeordnet ist, welches die Drehung der Antriebswelle in beide Richtungen ermöglicht. In der Nähe der Halterung 45 befindet sich der erste Hebel 46 oder Aktionshebel, welcher mit der Antriebswelle fest verbunden ist, mit der Rotationsebene ortogonal zur Drehachse der Antriebswelle. An einer spezifischen Stelle der Halterung 45, welche am Rahmen angebracht ist, befindet sich der zweite Hebel 47, welcher an einem Ende mittels eines drehbaren Bolzens 49 mit der Halterung verbunden ist. Die beiden entgegengesetzten Enden des Aktionshebels 46 und des Hebels 47, der mittels drehbarem Bolzen 49 mit der Halterung am Rahmen befestigt ist, sind mittels drehbarer Bolzen 50; 51 an zwei verschiedenen Stellen mit einem dritten Hebel 48 verbunden. Dieser mit den vorher genannten Hebeln verbundene Hebel 48 ist an einem Ende mittels drehbarem Bolzen 52 an einer Halterung 53 am Fensterflügel angebracht. Mit jeder der Antriebswellen 16 sind zwei Primärhebel 46 oder Aktionshebel fest verbunden. Die Antriebswelle ist ihrerseits mit einem unabhängigen Antriebsmotor verbunden, der am Rahmen angebracht ist. Alle Hebel des Sytems sind so angeordnet, dass bei Drehung der Antriebswelle, mit welcher der Aktionshebel fest verbunden ist, und durch die Interaktion der Hebel und deren Verbindungen eine gleichzeitige Bewegung der drei Hebel des Systems erfolgt, wodurch das Ende des dritten, am Fensterflügel angebrachten Hebels eine horizontale Vorschubbewegung ausführt. Das eben beschriebene Hebelsystem wird der Einfachheit halber als Haupthebelsystem bezeichnet. Versetzt zum Haupthebelsystem ist ein identisches Hebelsystem angeordnet, welches als Zusatzhebelsystem bezeichnet wird, um es vom Haupthebelsystem zu unterscheiden. Der Unterschied zwischen Haupthebelsystem und Zusatzhebelsystem besteht darin, dass der Aktionshebel 46 des Zusatzhebelsystems an einem Ende mittels drehbarem Bolzen 24 an einer Halterung 45 am Rahmen befestigt ist. Die Bewegungsübertragung zwischen den Hebelsystemen, dem Haupthebel- und Zusatzhebelsystem, erfolgt durch parallel angeordnete Seile oder Profilstangen 37; 38. Die parallel angeordneten Seile oder Profilstangen sind an geeigneter Stelle mittels drehbarer Bolzen 35; 36 mit dem Aktionshebel 46 des Haupthebelsystems und dem Aktionshebel 46 des Zusatzhebelsystems verbunden. Die Bewegungsübertragung zwischen den Systemen, dem Haupthebel- und Zusatzhebelsystem, kann auch mittels Verbindungsstangen und Zahnstangen, wie im Orginalmodell mit den einzelnen Hebeln, erfolgen. Die Bewegung der parallel angeordneten Seile oder Profilstangen überträgt die Bewegung des Aktionshebels des Haupthebelsystems an den entsprechenden Aktionshebel des Zusatzhebelsystems.

Das wird dadurch ermöglicht, dass die Bewegung der Antriebswelle durch den Antriebsmotor beide Aktionshebel, die fest mit dem Haupthebelsystem verbunden sind, in Gang setzt und eine Bewegung rund um die Antriebswelle erzeugt wird und die parallel angeordneten Seile oder Profilstangen die Aktionshebel des Zusatzhebelsytems in Gang setzen, wodurch dieselbe Drehbewegung um ihre Lagerböcke erfolgt. Jedem Fensterflügel entsprechen mindestens vier Hebelsysteme, zwei Haupthebelsysteme mit Antriebswellen und zwei Zusatzhebelsysteme, die in entsprechenden Halterungen am Rahmen oder Gegenrahmen und am Flügel angebracht sind. Die Verbindung der Hebelsysteme über parallel angeordnete Seile oder Profilstangen ermöglicht bei Betätigung eine Vorschubbewegung des Flügels auf parallelen Ebenen zur Ebene des Rahmens und dadurch das Öffnen und Schließen des Flügels.

## Patentansprüche

1. Automatisches Fenstersystem zur Energieeinsparung, erreicht durch Nutzung der Sonnenenergie während der kalten Jahreszeit, Kontrolle der Sonneneinstrahlung im Sommer, thermische Isolierung, kontrollierten Lichteinfall ins Innere, gesteuerten Luftaustausch, mit folgenden Bestandteilen:
a) - einen Rahmen aus gewalzten Profilen (Fig. 3; 2; 1) 10 am gesamten Umfang des Fensters mit der Formausbildung als I, U, L, C oder T, um im entstehenden Hohlraum, begrenzt durch die Konfiguration als I oder U oder die Konfiguration als L, C oder T die komplementären Volumenformen aufzunehmen;
b) - zwei bewegliche Fensterflügel (Fig. 3; 2) 11, einen an der Außenseite, einen an der Innenseite 11-11a, bestehend aus einem Isolierglas 14; 13, welches durch ein spezielles Profil 12 vereint ist und in dieser Ausführung zusammen mit dem speziellen Profil das genannte Volumen ausfüllt;
c) - eine motorbetriebene Jalousie oder einen auf Rollen befindlichen Vorhang (Fig. 2) 15 im Inneren der äußeren Doppelverglasung 14, bestehend aus einem Material mit variabler Wämeleitfähigkeit von vorzugsweise Lambda 0,014 bis 0,0125 W/m°K;
d) eine Doppelverglasung (Fig. 2) 14 am äußeren Fensterflügel mit geigneten physikalischen und optischen Eigenschaften und einem variablen Wärmedurchgangskoeffizienten von vorzugsweise U = 1,6 bis 1,1 W/m²°K sowie variablem Solarfaktor von vorzugsweise 68 % bis 77 %, um die Nutzung der Sonnenenergie zu gewährleisten sowie eine Doppelverglasung 13 am inneren Fensterflügel mit einem variablen Wärmedurchgangskoeffizienten von vorzugsweise 13 U = 0,6 a 0,3 W/m²°K;
e) - zwei Fensterflügel (Fig. 2; 3) 11; 11-11a, bestehend aus einem Profilrahmen mit geigneten physikalischen und optischen Eigenschaften und einem variablen Wärmedurchgangskoeffizienten von vorzugsweise U = 0,8 a 0,6 W/m²°K; **dadurch gekennzeichnet, dass** es folgende Bestandteile umfasst:
f) - einen inneren Fensterflügel (Fig. 3; 2) bestehend aus zwei Teilen, davon einer mit Funktion als Rahmen 11 und einer als manuell zu öffnender Fensterflügel 11a mit Isolierglas 13;
g) - eine Ansteuerung der genannten Fensterflügel mit einer Mechanik (Fig. 1; 2; 3), die fest und sichtbar zwischen den beiden beweglichen verglasten Flügeln eingebaut ist, bestehend aus: zwei voneinander unabhängigen Antriebswellen 16, zwei voneinander unabhängigen Antriebsmotoren 17, acht "einzelnen Hebeln" 19; 20 gleicher Größer mit Führungsschlitten 26 oder beweglichen Rollen (Fig. 5; 6) 42, acht Führungsschienen (Fig.1; 2; 3) 27 oder Profilführungen (Fig. 5; 6) 43, vier Verbindungsstangen (Fig. 1; 2; 3) 21 oder Zahnstangen (Fig. 5; 6) 39 oder acht parallel angeodneten Seilen oder Profilstangen 37; 38;
h) - vier Mehrfachscharniere (Fig. 1; 2), jedes einzelne bestehend aus: zwei Halterungen 28; 29, zwei Ebenen, welche als Flügel bezeichnet werden 30; 31 und drei drehbaren Bolzen 32; 33; 34;
i) - einen alternative Mechanismus (Fig. 7) zur Bewegung der genannten Fensterflügel mittels eines "Hebelsystems" bestehend aus: zwei Halterungen 45; 53, drei Hebeln 46; 47; 48, fünf Gelenken 16 (24); 49; 50; 51; 52, acht parallel angeordneten Seilen 37; 38 oder Profilstangen;
l) - eine Rohrleitung (Fig. 3) 54 zum Heizen und/oder Kühlen, die sich an der Innenseite und sichtbar zwischen den beiden verglasten Fensterflügeln befindet und die Veränderung des Wärmeflusses ermöglicht;

2. Automatisches Fenstersystem zur Energieeinsparung nach vorhergehenden Ansprüchen, **dadurch gekennzeichnet, dass** die Fensterflügel (Fig. 3) 11; 11-11a im durch I oder - U-Profil begrenzten Hohlraum des Rahmens mit der offenen Seite nach außen gerichtet integriert sind oder in dem durch C-Profil begrenzten Freiraum mit gleichen Seiten, durch L-Profil begrenzten Freiraum mit ungleichen Seiten oder durch T-Profil begrenzten Freiraum, in ihrem Querschnitt ausgerichtet nach den vier Möglichkeiten;

3. Automatisches Fenstersystem zur Energieeinsparung nach vorhergehenden Ansprüchen, **dadurch gekennzeichnet, dass** der Rahmen (Fig. 1; 2; 3) 10 auch die Funktion des Gegenrahmens hat oder sogar jene der Tragstruktur des Gebäudes;

4. Automatisches Fenstersystem zur Energieeinsparung nach vorhergehenden Ansprüchen, **dadurch gekennzeichnet, dass** sich der Rahmen (Fig. 1; 2; 3) 10 oder Gegenrahmen und die Fensterflügel 11; 11-11a im Inneren und zwischen den Isolierglasscheiben befinden 13; 14;

5. Automatisches Fenstersystem zur Energieeinsparung nach vorhergehenden Ansprüchen, **dadurch gekennzeichnet, dass** der Rahmen (Fig. 1; 2; 3;) 10 oder Gegenrahmen, der innere Fensterflügel 11-11a und der äußere Fensterflügel 11 in ihren Flächen zur Gänze von den Isolierglasscheiben überdeckt werden 13; 14 (Fig. 1; 3);

6. Automatisches Fenstersystem zur Energieeinsparung nach vorhergehenden Ansprüchen, **dadurch gekennzeichnet, dass** der innere Fensterflügel eine Einheit bildet (Fig. 3), die jedoch aus zwei Teilen besteht: einem festen Teil 11 gegenüber einem anderen 11a, welcher manuell zu öffnen ist, ein Isolierglas 13 umfasst und, in geöffneter Stellung, die bessere Nutzung der Sonnenenergie für den Raum, eine bessere Lichtdurchlässigkeit oder, auch wenn der äußere Fensterflügel in übertragener Position nach außen geöffnet ist, einen höheren Durchfluss beim Luftaustausch ermöglicht;

7. Automatisches Fenstersystem zur Energieeinsparung nach vorhergehenden Ansprüchen, **dadurch gekennzeichnet, dass** sich der Rahmen (Fig. 3) und die Fensterflügel 11:11-11a im Inneren und zwischen den Isolierglasscheiben 13; 14 des Fensters befinden und somit die Wärmeleitfähigkeit des Rahmens und der Fensterflügel verbessert wird, da diese von den Isolierglasscheiben verdeckt werden und somit zur speziellen Isolierung des Rahmens und der Fensterflügel jene der Glasscheiben hinzukommt;

8. Automatisches Fenstersystem zur Energieeinsparung nach vorhergehenden Ansprüchen, **dadurch gekennzeichnet, dass** (Fig. 3) durch die Verdeckung der Fensterflügel 11; 11-11a und des Rahmens 10 durch die Isolierglasscheiben 13; 14 die Überschneidung mit der Mechanik und den Antriebsmotoren zum Öffnen und Schließen der Fensterflügel nicht gegeben ist und die Homogenität des Rahmens, der Fensterflügel und der Isolierglasscheiben gewährleistet wird;

9. Automatisches Fenstersystem zur Energieeinsparung nach vorhergehenden Ansprüchen, **dadurch gekennzeichnet, dass** (Fig. 2) die Jalousie 15 und/oder der auf Rollen befindliche Vorhang im Inneren des äußeren Isolierglases 14 eine variable Wärmeleitfähigkeit von vorzugsweise Lambda 0,014 a 0,0125 W/m°K aufweist und somit der Wärmedurchgangskoeffizient der Doppelverglasung bei komplett heruntergefahrener Jalousie oder vorzugsweise dem komplett geschlossenen auf Rollen befindlichen Vorhang verringert wird;

10. Automatisches Fenstersystem zur Energieeinsparung nach vorhergehenden Ansprüchen, **dadurch gekennzeichnet, dass** (Fig. 2; 3) die äußere Doppelverglasung 14 geignete physikalische und optische Eigenschaften sowie einen variablen Wärmedurchgangskoeffizienten von vorzugsweise U = 1,6 bis 1,1 W/m²°K und einen variablen Solarfaktor von vorzugsweise 68 % bis 77 % aufweist, um die Nutzung der Sonnenenergie zu gewährleisten;

11. Automatisches Fenstersystem zur Energieeinsparung nach vorhergehenden Ansprüchen, **dadurch gekennzeichnet, dass** (Fig. 2; 3) das innere Isolierglas 13 einen variablen Wärmedurchgangskoeffizienten von vorzugsweise U = 0,6 bis 0,3 W/m²°K aufweist;

12. Automatisches Fenstersystem zur Energieeinsparung nach vorhergehenden Ansprüchen, **dadurch gekennzeichnet, dass** (Fig. 2; 3) Wärmedurchgangskoeffizient des Profilrahmens des Fensterflügels 11; 11-11a variabel ist und vorzugsweise U = 0,8 bis 0,6 W/m²°K beträgt;

13. Automatisches Fenstersystem zur Energieeinsparung nach vorhergehenden Ansprüchen, **dadurch gekennzeichnet, dass** die thermische Isolierung des Fensters durch eine geplante Ausführung erreicht wird, welche gemeinsam mit den Charakteristiken des variablen Wärmedurchgangskoeffizienten von vorzugsweise U = 1,6 bis 1,1 W/m²°K für die äußere Doppelverglasung, von U = 0,6 bis 0,3 W/m²°k für die innere Doppelverglasung und von U = 0,8 bis 0,6 W/m²°k für das Profil jedes Fensterflügel und einer variablen Wärmeleitfähigkeit von vorzugsweise Lambda 0,014 bis 0,0125 W/m°K für die Jalousie oder den auf Rollen befindlichen Vorhang die Isolierung der verschiedenen Komponenten optimiert: (Fig. 2; 3) Rahmen 10, Fensterflügel 11; 11-11a, Isolierglasscheiben 13; 14 und die gesamte Isolierung verbessert;

14. Automatisches Fenstersystem zur Energieeinsparung nach vorhergehenden Ansprüchen, **dadurch gekennzeichnet, dass** der Luftaustausch durch Öffnen (Fig. 2) des inneren 11-11a und äußeren Fensterflügels erfolgt und dass das Öffnen des manuell zu betätigenden Fensterflügels 11a und des äußeren Fensterflügels 11 einen höheren Durchfluss zwischen außen und innen gewährleistet;

15. Automatisches Fenstersystem zur Energieeinsparung nach vorhergehenden Ansprüchen, **dadurch gekennzeichnet, dass** der kontrollierte Lichteinfall ins Innere (Fig. 2) durch die motorbetriebene Jalousie oder den auf Rollen befindlichen Vorhang 15 erfolgt, und zwar durch die unterschiedliche Ausrichtung der Lamellen oder durch die unterschiedliche Position beim Auf- und Abfahren der Jalousie oder des auf Rollen befindlichen Vorhangs;

16. Automatisches Fenstersystem zur Energieeinsparung nach vorhergehenden Ansprüchen, **dadurch gekennzeichnet, dass** (Fig. 1; 2; 3) die Antriebswellen 16 in einer Anzahl von eins oder mehr vorkommen können und im oberen oder unteren Bereich im Inneren der beiden Glasflächen des Fensters oder gleichermaßen eine oben und eine unten oder an jeglicher anderen Stelle in der Mitte und im Bezug zu den beiden vertikalen Seiten des Fensters positioniert werden können;

17. Automatisches Fenstersystem zur Energieeinsparung nach vorhergehenden Ansprüchen, **dadurch gekennzeichnet, dass** (Fig. 1; 2; 3) der Antriebsmotor 17 mit der durchgehenden Antriebswelle 16 am Rahmen 10 und als Ersatz für eine Halterung 22 angebracht ist und/oder an jeglicher Stelle an der Antriebswelle angebracht werden kann;

18. Automatisches Fenstersystem zur Energieeinsparung nach vorhergehenden Ansprüchen, **dadurch gekennzeichnet, dass** (Fig. 1; 2; 3; 4; 5; 6) der "einzelne Hebel" 19; 20, aus welchem der Mechanismus besteht, in einer Anzahle von mindestens vier und mehr für das gesamte Fenster vorkommen kann, unterschiedlichen Typs und geometrischer Konfiguration sein kann und die Anordnung der Bohrungen zur Fixierung der vorgesehenen Mechanik beliebig sein kann;

19. Automatisches Fenstersystem zur Energieeinsparung nach vorhergehenden Ansprüchen, **dadurch gekennzeichnet, dass** (Fig. 1; 2; 3; 4; 5; 6) die Bohrungen, die für den "einzelnen Hebel" zur Anbringung der vorgesehenen Mechanik vorgesehen sind vorgesehen sind, in einer Anzahl von mindestens drei oder mehr vorkommen können;

20. Automatisches Fenstersystem zur Energieeinsparung nach vorhergehenden Ansprüchen, **dadurch gekennzeichnet, dass** (Fig 1; 2; 4) die "einzelnen Hebel" 19; 20 untereinander mit einer geraden oder gebogenen Verbindungsstange 21 verbunden sind und in einer Anzahl von mindestens vier oder mehr vorkommen können;

21. Automatisches Fenstersystem zur Energieeinsparung nach vorhergehenden Ansprüchen, **dadurch gekennzeichnet, dass** (Fig. 1; 2; 4) die Verbindungsstange 21 der "einzelnen Hebel" durch (Fig. 5) zwei parallel angeordnete Seile 37; 38 oder Profilstangen ersetzt werden kann, welche fest mit den Hebeln 19; 20 mittels drehbaren Bolzen 35; 36 verbunden sind;

22. Automatisches Fenstersystem zur Energieeinsparung nach vorhergehenden Ansprüchen, **dadurch gekennzeichnet, dass** (Fig. 6) die Verbindung der "einzelnen Hebel" 19; 20 mittels eines Systems bestehend aus Ritzel und Zahnstange 39 erfolgen kann;

23. Automatisches Fenstersystem zur Energieeinsparung nach vorhergehenden Ansprüchen, **dadurch gekennzeichnet, dass** (Fig. 1; 2) die Mehrfachscharniere 29; 30; 31; 32 das Gewicht der Fensterflügel tragen;

24. Automatisches Fenstersystem zur Energieeinsparung nach vorhergehenden Ansprüchen, **dadurch gekennzeichnet, dass** (Fig. 1; 2) die Mehrfachscharniere 29; 30; 31; 32 oben oder unten an den vertikalen Seiten des Fensters montiert werden können und das Öffnen und Schließen der Fensterflügel parallel zur Ebene des Rahmens ermöglichen;

25. Automatisches Fenstersystem zur Energieeinsparung nach vorhergehenden Ansprüchen, **dadurch gekennzeichnet, dass** (Fig. 1; 2) die Mehrfachscharniere 29; 30; 31; 32 eine beliebige Form und geometrische Konfiguration aufweisen können und dass die Anzahl und Größe der Komponenten der Schiene unterschiedlich sein kann;

26. Automatisches Fenstersystem zur Energieeinsparung nach vorhergehenden Ansprüchen, **dadurch gekennzeichnet, dass** (Fig. 1; 3) die gesamte zur Bewegung der Fensterflügel notwendige Mechanik im Inneren des Fensters und durch die verglasten Fensterflügel hindurch sichtbar angebracht ist, um die Homogenität des Materials am gesamten Umfang des Fensterrahmens, der Rahmenteile, der Fensterflügel und der Glasflächen zu gewährleisten und zu verhindern, dass sich die genannte Mechanik bei der Bewegung der Fensterflügel überschneidet;

27. -Automatisches Fenstersystem zur Energieeinsparung nach vorhergehenden Ansprüchen, **dadurch gekennzeichnet, dass** (Fig. 2; 4) die Führungsschlitten 26 in den Führungen 27 aus (Fig. 5; 6) beweglichen Kolben 42 bestehen können, die auf Profilführungen 43 verschiebbar sind;

28. Automatisches Fenstersystem zur Energieeinsparung nach vorhergehenden Ansprüchen, **dadurch gekennzeichnet, dass** (Fig. 3) sich der manuell zu öffnende Fensterflügel 11a im Inneren des Rahmens 10 befindet;

29. Automatisches Fenstersystem zur Energieeinsparung nach vorhergehenden Ansprüchen, **dadurch gekennzeichnet, dass** (Fig. 1; 2; 4; 5) der Mechanismus, welcher durch ein System von "einzelnen Hebeln" 19; 20 in Gang gesetzt wird, auch (Fig. 7) mittels eines Hebelsystems in Gang gesetzt werden kann, welches aus zwei Halterungen 45; 53, drei Hebeln 46; 47; 48 und fünf Gelenken 16 (24) 49; 50; 51; 52 besteht und als "Hebelsystem" bezeichnet wird;

30. Automatisches Fenstersystem zur Energieeinsparung nach vorhergehenden Ansprüchen, **dadurch gekennzeichnet, dass** (Fig. 1; 2; 4; 5) jeder einzelne Hebel des Mechnismus mit "einzelnen Hebeln" 19; 20 durch ein "Hebelsystem" mit mehreren Hebeln ersetzt werden kann (Fig. 7), ohne die planmäßige Ausführung und Anordnung wie bei den "einzelnen Hebeln" zu verändern;

31. Automatisches Fenstersystem zur Energieeinsparung nach vorhergehenden Ansprüchen, **dadurch gekennzeichnet, dass** (Fig. 7) die Verbindung zwischen den einzelnen "Hebelsystemen" mittels einer speziellen Verbindung des Aktionshebels des "Haupthebelsystems" 46 (16) mit dem Aktionshebel des "Zusatzhebelsystems" 46 (24), mittels Stange (Fig. 4) 21, Zahnstange (Fig. 6) 39, parallel angeordneten Seilen oder Profilstangen (Fig. 5; 7) 37; 38 erfolgen kann;

32. Automatisches Fenstersystem zur Energieeinsparung nach vorhergehenden Ansprüchen, **dadurch gekennzeichnet, dass** (Fig. 7) die Anwendung nicht verändert wird, wenn das "Hebelsystem" mit Antriebswelle 16 und Motorantrieb versehen wird;

33. Automatisches Fenstersystem zur Energieeinsparung nach vorhergehenden Ansprüchen, **dadurch gekennzeichnet, dass** (Fig. 7) das "Hebelsystem" auch ohne die Anwendung der Mehrfachscharniere, Führungsschlitten, Pendelrollenlager und Profilführungen in der Lage ist, die Fensterflügel zu bewegen;

34. Automatisches Fenstersystem zur Energieeinsparung nach vorhergehenden Ansprüchen, **dadurch gekennzeichnet, dass** (Fig. 7) das "Hebelsystem" in einer Anzahl von mindestens vier und mehr für das gesamte Fenster vorkommen kann und dass jeder einzelne Hebel 46; 47; 48, aus welchem das "Hebelsystem" besteht, eine unterschiedliche Typologie, geometrische Konfiguration, Anzahl, Anordnung und entsprechende Verbindung aufweisen kann und, im Speziellen, auch die Variation und Verlagerung der Verbindungspunkte sowie die Interaktion der Hebel, aus welchen das einzelne "Hebelsystem" besteht, möglich ist;

35. Automatisches Fenstersystem zur Energieeinsparung nach vorhergehenden Ansprüchen, **dadurch gekennzeichnet, dass** (Fig. 7) die "Hebelsysteme" untereinander mit parallel angeordneten Seilen 37; 38 oder Profilstangen oder, nach einer alternativen Ausführungsform (Fig. 4; 6), mit Verbindungsstange 21 oder Zahnstange 39 verbunden sind;

36. Automatisches Fenstersystem zur Energieeinsparung nach vorhergehenden Ansprüchen, **dadurch gekennzeichnet, dass** (Fig. 3) die zwischen den beiden verglasten Fensterflügeln ständig sichtbar angebrachte Rohrleitung 54, welche mit einer für Heiz- oder Kühlanlagen verwendeten Flüssigkeit gefüllt ist, mittels einer Temperaturveränderung der Flüssigkeit die Erwärmung und/oder Kühlung der Luft im Inneren der beiden Glasflächen und somit die Veränderung des Wärmeflusses durch die verglasten Fensterflügel in geschlossener Stellung ermöglicht;

37. Automatisches Fenstersystem zur Energieeinsparung nach vorhergehenden Ansprüchen, **dadurch gekennzeichnet, dass** (Fig. 3) der Energiebeitrag, welcher zur Kontrolle des Wärmeflusses durch die verglasten Fensterflügel notwendig ist, auch von der Wärmeleitfähigkeit abhängt, welche von dem mit Isolierglasscheiben versehenen inneren und äußeren Fensterflügel in geschlossener Stellung oder bei Vorhandensein jener Bedingungen, die diese Anforderung verlangen, bestimmt wird.

## Claims

1. Automatic window system for saving energy, achieved by using the sun's energy during the colder season, by controlling the solar radiation during the summer, the thermal insulation, as well as controlled incidence of light into the inside of the building and a controlled exchange of air, comprising the following elements:
a. - a frame of rolled profiles (fig. 3; 2; 1) 10 stretching along the entire perimeter of the window with form as per I, U, L, C or T, in order to incorporate complementary volume forms into the emerging hollow space, which is restricted by the configuration of I or U or the configuration of L, C or T;
b. - two movable window casements (fig. 3; 2) 11, one on the outside, one on the inside 11-11a, consisting of double-glazing 14; 13, which is linked through a special profile 12 and, in this design, together with the special profile, fills in the entire volume;
c. - a motor-driven blind or a type of curtain on rolls (fig. 2) 15 on the inside of the outer double-glazing 14, consisting of a material with variable thermal conductivity of preferably 0.014 to 0.0125 W/m°K;
d. - double-glazing (fig. 2) 14 at the outer window casement with suitable physical and optical characteristics and a variable heat transition coefficient of preferably U = 1.6 to 1.1 W/m²°K, a variable transmission coefficient of preferably 68% to 77% in order to ensure the use of solar energy, as well as a double-glazing 13 on the outer window casement with a variable heat transition coefficient of preferably U = 0.6 to 0.3 W/m²°K;
e. - two window casements (fig. 2; 3) 11; 11-11a, consisting of a profile frame with suitable physical and optical characteristics and a variable heat transition coefficient of preferably U = 0.8 to 0.6 W/m²°K;
**characterized in that** it comprises:
f. - an inner window casement (fig. 3; 2) consisting of two parts, of which one functions as a frame 11 and the other as a manually opening window casement 11a with double-glazing 13;
g. - a drive for the named window casements with a mechanism (fig. 1; 2; 3), which is fixed and visible between both movable double-glazing casements, consisting of: two independent drive shafts 16, two independent drive motors 17, eight 'individual levers' 19; 20 of the same size, with sledge 26 or movable rolls (fig. 5; 6) 42, eight guide blocks (fig.1; 2; 3) 27 or profile guides (fig. 5; 6) 43, four connecting rods (fig. 1; 2; 3) 21 or toothed rods (fig. 5; 6) 39 or eight parallel arranged ropes or profile rods 37; 38;
h. - four multiple hinges (fig. 1; 2), each consisting of: two holding devices 28; 29, two levers, which are called 'wings' 30; 31 and three rotating pins 32; 33; 34;
i. - an alternative mechanism (fig. 7) for moving the window casement through a 'lever system' consisting of: two holding devices 45; 53, three levers 46; 47; 48, five joints 16 (24); 49; 50; 51; 52, eight ropes arranged in parallel or profile rods;
1. - a pipeline (fig. 3) 54 for heating and/or cooling, which is positioned on the inside and visible between both double-glazing window casements and enables the change of the heat flow;

2. Automatic window system for saving energy according to the previously mentioned requirements, **characterized by** window casements (fig. 3) 11; 11-11a, which are integrated into the casement through I or - U profile restricted hollow space of the frame, with the open side towards the outside or in the through a C profile restricted hollow space with equal sides, through an L profile restricted hollow space with unequal sides or through a T profile limited hollow space, in their cross section aligned according to the four possibilities;

3. Automatic window system for saving energy according to the previously mentioned requirements, **characterized by** the fact, that the frame (fig. 1; 2; 3) 10 also has the function of a counter-frame or even the function of the support structure of the building;

4. Automatic window system for saving energy according to the previously mentioned requirements, **characterized by** the fact, that the frame (fig. 1; 2; 3) 10 or counter frame and the window casements 11; 11-11a are located in the inside and between the double-glazing glass panels 13; 14;

5. Automatic window system for saving energy according to the previously mentioned requirements, **characterized by** the fact, that the frame (fig. 1; 2; 3;) 10 or counter frame, the inner window casement 11-11a and the outer window casement 11 are totally covered by the double-glazing panels 13; 14 (fig. 1; 3);

6. Automatic window system for saving energy according to the previously mentioned requirements, **characterized by** the fact, that the inner window casement builds a unit (fig. 3), which however consists of two parts: one fixed part 11, opposed to another one 11a (which must be opened manually), containing double-glazing 13, and - in an open position - enables better use of solar energy for the room, better light transition capacity or - also when the outer window casement is opened towards the outside - a higher through-flow of air exchange;

7. Automatic window system for saving energy according to the previously mentioned requirements, **characterized by** the fact, that the frame (fig. 3) and the window casements 11:11-11a are found on the inside and between the double-glazing 13; 14 and in this way, it increases the thermal conductivity of the frame and the window casements, as these are covered by the insulated glass panels and therefore, add to the special insulation of the frame and the window casements to the one of the glass panels;

8. Automatic window system for saving energy according to the previously mentioned requirements, **characterized by** (fig. 3) the fact, that through the covering of the window casements 11; 11-11a and the frame 10 through the insulated glass panels 13; 14, the overlap with the mechanism and the driving motors for opening and closing the window of the window casements is not given and the homogeneity of the frame, the window casements and the insulated glass panels are ensured;

9. Automatic window system for saving energy according to the previously mentioned requirements, **characterized by** (fig. 2) the fact, that the blind 15 and/or rolled curtain on the inside of the outer double-glazing 14 has a variable thermal conductivity of preferably Lambda 0.014 to 0.0125 W/m°K and therefore, the heat transfer coefficient of the double-glazing with a completely lowered blind or preferably completely lowered curtain is reduced;

10. Automatic window system for saving energy according to the previously mentioned requirements, **characterized by** (fig. 2; 3) the fact, the outer double-glazing 14 has suitable physical and optical characteristics, as well as a variable heat transfer coefficient of preferably U = 1.6 to 1.1 W/m²°K and a variable solar factor of preferably 68% to 77% in order to ensure the use of solar energy;

11. Automatic window system for saving energy according to the previously mentioned requirements, **characterized by** (fig. 2; 3) the fact, that the inner insulation glass panel 13 has a variable heat transfer coefficient of preferably U = 0.6 to 0.3 W/m²°K;

12. Automatic window system for saving energy according to the previously mentioned requirements, **characterized by** (fig. 2; 3) the heat transfer coefficient of the profile frame of the window casements 11; 11-11a, variable and preferably U = 0.8 to 0.6 W/m²°K;

13. Automatic window system for saving energy according to the previously mentioned requirements, **characterized by** the fact, that the thermal insulation of the windows is achieved through a planned design, which - together with the characteristics of the variable heat transfer coefficient of preferably U = 1.6 to 1.1 W/m²°K for the outer double-glazing / of U = 0.6 to 0.3 W/m²°k for the inner double-glazing / and of U = 0.8 to 0.6 W/m²°k for the profile of each window casement, as well as a variable thermal conductivity of preferably Lambda 0.014 to 0.0125 W/m°K for the blind or the rolled curtain - optimises the insulation of the individual components: (fig. 2; 3) frame 10, window casements 11; 11-11a, insulation glass panels 13; 14 and improves the entire insulation;

14. Automatic window system for saving energy according to the previously mentioned requirements, **characterized by** the fact, that air exchange is achieved through the opening (fig. 2) of the inner 11-11a and outer window casement and that the opening of the manually operating window casement 11 a and the outer window casement 11 which ensures a greater flow-through between the outside and the inside;

15. Automatic window system for saving energy according to the previously mentioned requirements, **characterized by** the fact, that the controlled incidence of light (fig. 2) is achieved through the motor-driven blind or rolled up curtain 15, namely through the varied positioning of the slats or through the varied positioning by driving the blind or the rolled curtain up or down;

16. Automatic window system for saving energy according to the previously mentioned requirements, **characterized by** (fig. 1; 2; 3) the fact, that the drive shafts 16 could be one or more and that they can be positioned in the upper or lower area of the inside of both window glass panels or evenly one up or one down or on any other place in the middle and relate to both vertical sides of the window;

17. Automatic window system for saving energy according to the previously mentioned requirements, **characterized by** (fig. 1; 2; 3) the fact, that the driving motor 17 with the continuous drive shaft 16 is fixed to the frame 10 and as a substitute for the holding device 22 and/or can be fixed to any place at the drive shaft;

18. Automatic window system for saving energy according to the previously mentioned requirements, **characterized by** (fig. 1; 2; 3; 4; 5; 6) the fact, that the 'single lever' 19; 20, which make up the mechanism, can be at least four or more for the entire window, that they can be different types of geometric configurations and that the arrangement of the holes for fixing the intended mechanism could vary;

19. Automatic window system for saving energy according to the previously mentioned requirements, **characterized by** (fig. 1; 2; 3; 4; 5; 6) the fact, that the holes, which are intended for the 'single lever' in order to fix the intended mechanism, can be three or more;

20. Automatic window system for saving energy according to the previously mentioned requirements, **characterized by** (fig 1; 2; 4) the fact, that the 'single levers' 19; 20 are connected to each other with a straight or bent connecting rod 21 and that there can be at least four or more;

21. Automatic window system for saving energy according to the previously mentioned requirements, **characterized by** (fig. 1; 2; 4) the fact, that the connecting rod 21 of the 'single levers' can be exchanged through (fig. 5) two parallel arranged ropes 37; 38 or profile rods, which are strongly connected with the levers 19; 20 through a rotating pin 35; 36;

22. Automatic window system for saving energy according to the previously mentioned requirements, **characterized by** (fig. 6) the fact, that the connection between the 'single levers' 19; 20 can be achieved through a system consisting of a pinion and a toothed rod 39;

23. Automatic window system for saving energy according to the previously mentioned requirements, **characterized by** (fig. 1; 2) the fact, that the multiple hinges 29; 30; 31; 32 carry the weight of the window casements;

24. Automatic window system for saving energy according to the previously mentioned requirements, **characterized by** (fig. 1; 2) the fact, that the multiple hinges 29; 30; 31; 32 can be fixed on the upper or lower vertical sides of the windows and that the opening and closing of the window casements is possible parallel to the level of the frame;

25. Automatic window system for saving energy according to the previously mentioned requirements, **characterized by** (fig. 1; 2) the fact, that the multiple hinges 29; 30; 31; 32 can come in any form and geometric configuration and that the amount and size of the components of the guide rail can vary;

26. Automatic window system for saving energy according to the previously mentioned requirements, **characterized by** (fig. 1; 3) the fact, that entire mechanism for moving the window casement is visibly fixed on the inside of the window and can be seen through the insulated window casements, so that the homogeneity of the materials along the entire perimeter of the window frame, the parts of the frame, the window casements and the glass panels are secure and to prevent that the mechanism from overlapping during the moving of the window casements;

27. Automatic window system for saving energy according to the previously mentioned requirements, **characterized by** (fig. 2; 4) the fact, that the guide slides 26 in the rails 27 (Fig. 5; 6) can consist of movable pistons 42, which can be moved on profile rails 43;

28. Automatic window system for saving energy according to the previously mentioned requirements, **characterized by** (fig. 3) the fact, that the manually opened window casement 11a is on the inside of the frame 10;

29. Automatic window system for saving energy according to the previously mentioned requirements, **characterized by** (fig. 1; 2; 4; 5) the fact, that the mechanism, which is put in motion through a system of 'single levers' 19; 20, can also be put in motion (Fig. 7) through a lever system, consisting of two holding devices 45; 53, three levers 46; 47; 48 and five joints 16 (24) 49; 50; 51; 52 and that it is called the 'lever system';

30. Automatic window system for saving energy according to the previously mentioned requirements, **characterized by** (fig. 1; 2; 4; 5) the fact, that each individual lever of the mechanism can be exchanged with 'individual levers' 19; 20 through a 'lever system' with several levers (fig. 7), without changing the planned design and arrangement of the 'single levers';

31. Automatic window system for saving energy according to the previously mentioned requirements, **characterized by** (fig. 7) the fact, that the connection between the individual 'lever systems' can be established through a special connection of the action lever of the 'main lever system' 46 (16) with the action lever of the 'additional lever system' 46 (24), through a rod (fig. 4) 21, toothed rod (fig. 6) 39, parallel arranged ropes or profile rods (Fig. 5; 7) 37; 38;

32. Automatic window system for saving energy according to the previously mentioned requirements, **characterized by** (fig. 7) the fact, that the design is not changed, when the 'lever system' is provided with the drive shaft 16 and a driving motor;

33. Automatic window system for saving energy according to the previously mentioned requirements, **characterized by** (fig. 7) the fact, that the 'lever system' is also able to move the window casement without the use of multiple hinges, a guiding sledge, swivel-joint roller bearing and profile guides;

34. Automatic window system for saving energy according to the previously mentioned requirements, **characterized by** (fig. 7) the fact, that the 'lever system' can have a minimum number of four or more levers for the entire window and that each lever 46; 47; 48 of which the 'lever system' is made up, can be a different type, geometric configuration, different amount, arrangement and relevant connection and, particularly, that a variation and shifting, as well as the interaction of the levers of each individual 'lever system' is possible;

35. Automatic window system for saving energy according to the previously mentioned requirements, **characterized by** (fig. 7) the fact, that the 'lever systems' are connected with each other by parallel arranged ropes 37; 38 or profile rods or, according to an alternative design (fig. 4; 6), are connected through a connecting rod 21 or toothed rod 39;

36. Automatic window system for saving energy according to the previously mentioned requirements, **characterized by** (fig. 3) the fact, that the pipeline 54, which is fixed and continuously visible between both double-glazing units and which is filled with a liquid used for heating or cooling units, enables the heating up and/or cooling down of the air inside both glass panels through a change of temperature of this liquid and thus the change of air flow through the glass window casements in their closed position;

37. Automatic window system for saving energy according to the previously mentioned requirements, **characterized by** (fig. 3) the fact, that the energy arising, which is necessary for the control of the heat transition through the glass window casements, also depends on the heat conductivity, which is determined by the inner and outer double-glazed window casements in a closed position or through the existence of the conditions, which are required by this design.

## Revendications

1. Système automatique de fenêtre servant à réaliser des économies d'énergie, par utilisation de l'énergie solaire pendant la saison froide, le contrôle du rayonnement solaire en été, l'isolation thermique, le contrôle de l'incidence lumineuse à l'intérieur, la régulation de l'aération, comprenant les composants suivants:
a) - un châssis profilé laminé ( Fig.3;2;1) 10, sur tout le périmètre de la fenêtre, en I, en U, en L, en C, ou en T, apte à recevoir, dans la concavité qui s'est formée, délimitée par la configuration en I ou en U ou bien dans l'espace qui s'est formé dans la configuration en L, en C ou en T, des volumes de formes complémentaires qui occupent ladite concavité ou ledit espace ;
b) - deux vantaux mobiles (Fig.3;2) 11, l'un extérieur et l'autre intérieur 11-11a, composés d'un vitrage isolant 14 ; 13 réuni au moyen d'un profil spécifique 12, et à même d'occuper avec le profil spécifique lesdits volumes ;
c) - un store vénitien, ou store enrouleur motorisé (Fig.2) 15 et intégré au double vitrage isolant extérieur 14, constitué d'une matière ayant un coefficient de conductivité thermique variant de préférence de Lambda 0,014 à 0,0125 W/m°K ;
d) - un double vitrage isolant associé au vantail extérieur (Fig.2) 14, aux propriétés physiques et optiques appropriées, et avec un coefficient de transmission thermique variant de préférence de U= 1,6 à 1,1 W/m²°K et un facteur solaire variant de préférence de 68% à 77% apte à permettre par conséquent un apport d'énergie solaire ; et un double vitrage isolant 13 associé au vantail intérieur avec un coefficient de transmission thermique variant de préférence de U = 0,6 à 0,3 W/m²°K ;
e) - deux vantaux, (Fig.2;3) 11; 11-11a, dont le châssis est constitué d'un profil aux propriétés physiques et thermiques appropriées et avec un coefficient de transmission thermique variant de préférence de : U = 0,8 à 0,6 W/m²°K ;
**caractérisé en ce qu'**il comprend les composants suivants:
f) - un vantail intérieur (Fig.3;2) composé de deux parties, une partie ayant fonction de châssis 11 par rapport à l'autre partie 11a, avec vitrage isolant 13, ayant fonction de vantail ouvrable manuellement ;
g) - un actionnement de l'entraînement desdits vantaux, au moyen d'un mécanisme ( Fig.1;2;3) en position toujours apparente entre lesdits vantaux mobiles vitrés et constitué de : deux arbres de transmission 16 indépendants, deux motoréducteurs 17 indépendants, huit " leviers individuels " 19 ; 20 de mêmes dimensions avec patins coulissants 26 ou paliers à roulements (Fig.5;6) 42, huit guides de glissement (Fig.1;2;3) 27 ou profils tubulaires (Fig. 5;6) 43, quatre tiges d'entraînement (Fig.1;2;3) 21 ou quatre crémaillères (Fig.5;6) 39 ou huit câbles parallèles ou profils rigides parallèles 37;38 ;
h) - quatre charnières multiples (Fig.1;2), chacune composée de : deux supports de fixation 28;29, deux éléments plats appelés ailes 30;31, trois pivots tournants 32;33;34 ;
i) - un mécanisme alternatif d'actionnement (Fig.7) pour l'entraînement desdits vantaux, réalisé au moyen d'un " système de leviers ", chacun composé de : deux supports 45 ; 53, trois leviers 46 ; 47 ; 48, cinq articulations 16 (24) ;49;50;51;52, huit câbles parallèles 37;38 ou profils rigides parallèles ;
l) - un tuyau (Fig.3) 54 pour le chauffage et/ou climatisation, positionné à l'intérieur et apparent entre les deux vantaux vitrés de la fenêtre qui permet de modifier le flux de chaleur des vantaux vitrés de la fenêtre.

2. Système automatique de fenêtre servant à réaliser des économies d'énergie, selon la revendication précédente, **caractérisé en ce que** les vantaux (Fig.3) 11; 11-11a, sont placés dans la concavité ou l'espace déterminé par les châssis, constitués de profilés laminés en I, ou en U, et avec une partie creuse orientée vers l'extérieur, ou bien dans les espaces délimités par les configurations en C avec côtés égaux , en L avec côtés inégaux, ou en T, orientés dans les quatre manières possibles selon leur section transversale.

3. Système automatique de fenêtre servant à réaliser des économies d'énergie, selon les revendications précédentes, **caractérisé en ce que** le châssis (Fig.1;2;3) 10 fait aussi fonction de contre-châssis de la fenêtre ou d'élément portant de la structure d'un bâtiment.

4. Système automatique de fenêtre servant à réaliser des économies d'énergie, selon les revendications précédentes, **caractérisé en ce que** le châssis (Fig.1;2;3) 10 ou contre-châssis et les vantaux 11;11-11a sont interposés à l'intérieur et entre les vitrages isolants de la fenêtre 13;14.

5. Système automatique de fenêtre servant à réaliser des économies d'énergie, selon les revendications précédentes, **caractérisé en ce que** le châssis (Fig.1;2;3;) 10 ou contre-châssis et les vantaux intérieur 11-11a et extérieur 11, sont recouverts sur le maximum de la surface, par les vitrages isolants 13;14(Fig. 1;3).

6. Système automatique de fenêtre servant à réaliser des économies d'énergie, selon les revendications précédentes, **caractérisé en ce que** le vantail intérieur (Fig.3) est unique, mais constitué de deux parties : l'une fixe 11 par rapport à l'autre partie 11a ouvrable manuellement et avec vitrage isolant 13, et qui permet avec l'ouverture manuelle, d'obtenir un apport supérieur d'énergie solaire dans la pièce, une plus grande transmission lumineuse, ou un plus grand flux d'air pour l'aération quand également le vantail extérieur est déplacé en translation vers l'extérieur.

7. Système automatique de fenêtre servant à réaliser des économies d'énergie, selon les revendications précédentes, **caractérisé en ce que** le châssis (Fig.3) et les vantaux 11:11-11a, sont interposés à l'intérieur et entre les deux vitrages isolants 13;14 de la fenêtre, et qui permet d'améliorer la conductivité thermique du châssis et des vantaux grâce au recouvrement de ces derniers par des vitrages isolants, et par conséquent, d'augmenter l'isolation spécifique du châssis et des vantaux en y ajoutant celle des vitrages.

8. Système automatique de fenêtre servant à réaliser des économies d'énergie, selon les revendications précédentes, **caractérisé en ce que** (Fig.3) les parties de raccordement déterminées par le recouvrement des vantaux 11;11-11a et du châssis 10 par des vitrages 13;14, ne comprennent pas l'interposition de mécanismes d'actionnement ni de motoréducteurs pour effectuer l'ouverture et la fermeture des vantaux de la fenêtre, assurant ainsi une homogénéité sur tout le périmètre, des éléments constitutifs du châssis, des vantaux et des vitrages.

9. Système automatique de fenêtre servant à réaliser des économies d'énergie, selon les revendications précédentes, **caractérisé en ce que** (Fig.2) le store vénitien 15 et/ou store enrouleur à l'intérieur du vitrage isolant extérieur 14, a un coefficient de conductivité thermique variant de préférence de Lambda 0,014 à 0,0125 W/m°K, déterminant par conséquent une diminution du coefficient de transmission thermique du double vitrage, quand le store vénitien ou le store enrouleur est complètement baissé.

10. Système automatique de fenêtre servant à réaliser des économies d'énergie, selon les revendications précédentes, **caractérisé en ce que** (Fig.2;3) le double vitrage isolant extérieur 14 a des propriétés physiques et optiques appropriées, avec un coefficient de transmission thermique variant de préférence de U= 1,6 à 1,1 W/m²°K, et un facteur solaire variant de préférence de 68% à 77%, apte à permettre par conséquent un apport d'énergie d'origine solaire

11. Système automatique de fenêtre servant à réaliser des économies d'énergie, selon les revendications précédentes, **caractérisé en ce que** (Fig.2;3) que le vitrage isolant intérieur 13 a un coefficient de transmission thermique variant de préférence de U =0,6 à 0,3 W/m²°K.

12. Système automatique de fenêtre servant à réaliser des économies d'énergie, selon les revendications précédentes, **caractérisé en ce que** (Fig.2;3) le coefficient de transmission thermique du profil constitutif d'un vantail 11;11-11a, varie de préférence de U = 0,8 à 0,6 W/m²°K.

13. Système automatique de fenêtre servant à réaliser des économies d'énergie, selon les revendications précédentes, **caractérisé en ce que** l'isolation thermique de la fenêtre est réalisée au moyen d'une solution conceptuelle qui, complétée par les propriétés de la transmission thermique variant de préférence d'un coefficient de U= 1,6 à 1,1 W/m²°K pour le double vitrage extérieur, de U= 0,6 à 0,3 W/m²°k pour le double vitrage intérieur, de U= 0,8 à 0,6 W/m²°k pour le profil constitutif de chaque vantail, et du coefficient de conductivité thermique variant de préférence de Lambda 0,014 à 0,0125 W/m°K pour le store vénitien ou store enrouleur, permet d'optimiser l'isolation entre les différents éléments : (Fig. 2;3) châssis 10, vantaux 11;11-11a, et vitrages 13;14, et l'isolation thermique globale.

14. Système automatique de fenêtre servant à réaliser des économies d'énergie, selon les revendications précédentes, **caractérisé en ce que** l'aération est effectuée par l'ouverture (Fig.2) des vantaux intérieur 11-11a et extérieur 11, et que l'ouverture du vantail manuel 11a et du vantail extérieur 11, permet un plus grand flux d'air entre l'extérieur et l'intérieur.

15. Système automatique de fenêtre servant à réaliser des économies d'énergie, selon les revendications précédentes, **caractérisé en ce que** le contrôle de l'incidence lumineuse (Fig.2) à l'intérieur est réalisé au moyen du store vénitien ou du store enrouleur 15, motorisé, grâce aux différentes orientations des lamelles ou aux différentes positions possibles en phase de relevage et de descente du store vénitien ou du store enrouleur.

16. Système automatique de fenêtre servant à réaliser des économies d'énergie, selon les revendications précédentes, **caractérisé en ce que** (Fig.1;2;3) les arbres de transmission 16, peuvent être au nombre de un ou plus, et positionnés dans la partie supérieure ou inférieure, interposés entre les deux vitrages de la fenêtre, ou indifféremment un en haut et un en bas ou en un autre point intermédiaire et associé aux deux côtés verticaux de la fenêtre.

17. Système automatique de fenêtre servant à réaliser des économies d'énergie, selon les revendications précédentes, **caractérisé en ce que** (Fig.1;2;3) le motoréducteur 17, avec l'arbre de transmission 16 creux, est fixé au châssis 10 et en remplacement d'un support 22, et/ou positionné en n'importe quel point de l'arbre de transmission.

18. Système automatique de fenêtre servant à réaliser des économies d'énergie, selon les revendications précédentes, **caractérisé en ce que** (Fig.1;2;3;4;5;6) le "levier individuel" 19;20 constitutif du mécanisme, peut être au minimum au nombre de quatre jusqu'à un nombre supérieur pour toute la fenêtre, et avec des configurations de diverses typologies ou figures géométriques, permettant, dans le cas d'espèce, de varier la distribution des trous pour le logement du mécanisme prévu.

19. Système automatique de fenêtre servant à réaliser des économies d'énergie, selon les revendications précédentes, **caractérisé en ce que** (Fig.1;2;3;4;5;6) les trous prévus sur le "levier individuel" pour l'application du mécanisme prévu, peuvent varier d'un minimum de trois à un nombre supérieur.

20. Système automatique de fenêtre servant à réaliser des économies d'énergie, selon les revendications précédentes, **caractérisé en ce que** (Fig1;2;4) les " leviers individuels " 19 ; 20 sont raccordés entre eux par une tige d'entraînement 21 rectiligne ou curviligne, et que les tiges peuvent varier d'un minimum de quatre à un nombre supérieur.

21. Système automatique de fenêtre servant à réaliser des économies d'énergie, selon les revendications précédentes, **caractérisé en ce que** (Fig.1;2;4) la tige de raccordement 21 aux "leviers individuels ", peut être remplacée avec la même fonction, par (Fig.5) deux câbles parallèles 37;38 ou par deux profils rigides parallèles raccordés rigidement aux leviers individuels 19;20, au moyen de pivots tournants 35;36.

22. Système automatique de fenêtre servant à réaliser des économies d'énergie, selon les revendications précédentes, **caractérisé en ce que** (Fig.6) le raccordement des " leviers individuels " 19;20 peut être réalisé par un système à crémaillère 39.

23. Système automatique de fenêtre servant à réaliser des économies d'énergie, selon les revendications précédentes, **caractérisé en ce que** (Fig.1;2) les charnières multiples 29;30;31;32 supportent le poids des vantaux.

24. Système automatique de fenêtre servant à réaliser des économies d'énergie, selon les revendications précédentes, **caractérisé en ce que** (Fig.1;2) les charnières multiples 29:30:31;32 pouvant être positionnées dans la partie supérieure ou inférieure selon la verticalité des côtés de la fenêtre, permettent un mouvement d'ouverture et de fermeture des vantaux parallèle au plan du châssis.

25. Système automatique de fenêtre servant à réaliser des économies d'énergie, selon les revendications précédentes, **caractérisé en ce que** (Fig.1;2) les charnières multiples 29;30;31;32 peuvent être configurées suivant diverses typologies et figures géométriques, et que les éléments constitutifs de la charnière peuvent varier en nombre et dimensions.

26. Système automatique de fenêtre servant à réaliser des économies d'énergie, selon les revendications précédentes, **caractérisé en ce que** (Fig.1;3) tous les mécanismes associés à l'entraînement des vantaux, sont positionnés à l'intérieur de la fenêtre, visibles et toujours apparents à travers les vitrages de la fenêtre, permettant d'obtenir une homogénéité du matériau, sur tout le périmètre, des éléments constitutifs du châssis, des vantaux et des vitrages, sans interposition desdits mécanismes, pour l'entraînement desdits vantaux.

27. Système automatique de fenêtre servant à réaliser des économies d'énergie, selon les revendications précédentes, **caractérisé en ce que** (Fig.2;4) les patins 26 coulissant dans leur guide respectif 27, peuvent être constitués (Fig.5;6) de cylindres tournants 42 coulissant sur des profils tubulaires 43.

28. Système automatique de fenêtre servant à réaliser des économies d'énergie, selon les revendications précédentes, **caractérisé en ce que** (Fig.3) le vantail ouvrable manuellement 11a, est à l'intérieur de la concavité du châssis 10.

29. Système automatique de fenêtre servant à réaliser des économies d'énergie, selon les revendications précédentes, **caractérisé en ce que** (Fig.1;2;4;5) le mécanisme réalisé au moyen d'un système de " leviers individuels " 19;20, peut aussi être réalisé (Fig.7) avec un système de leviers, constitué de deux supports 45;53, trois leviers 46;47;48 et cinq articulations 16 (24) 49;50;51;52 et appelé " système de leviers ".

30. Système automatique de fenêtre servant à réaliser des économies d'énergie, selon les revendications précédentes, **caractérisé en ce que** (Fig.1;2;4;5) chaque levier du mécanisme à "leviers individuels" 19;20, est remplaçable (Fig.7) par un "système de leviers", sans altérer la configuration et la disposition conceptuelle d'origine réalisée avec les "leviers individuels ".

31. Système automatique de fenêtre servant à réaliser des économies d'énergie, selon les revendications précédentes, **caractérisé en ce que** (Fig.7) le raccordement entre chaque "systèmes de leviers ", est réalisable au moyen du raccordement spécifique du levier d'actionnement du " système de leviers principal 46(16), au levier d'actionnement du "système de leviers" auxiliaire 46(24), au moyen d'une tige (Fig.4)21, d'une crémaillère (Fig.6) 39, de câbles parallèles ou de profils rigides parallèles (Fig.5;7)37;38.

32. Système automatique de fenêtre servant à réaliser des économies d'énergie, selon les revendications précédentes, **caractérisé en ce que** (Fig.7) le "système de leviers", ne modifie ni n'altère l'application au moyen d'un arbre de transmission 16 et d'un motoréducteur.

33. Système automatique de fenêtre servant à réaliser des économies d'énergie, selon les revendications précédentes, **caractérisé en ce que** (Fig.7) le "système de leviers" permet d'exclure l'application des charnières multiples, des patins et des guides de glissement, des paliers à roulements et des profils tubulaires de glissement, pour réaliser l'entraînement des vantaux.

34. Système automatique de fenêtre servant à réaliser des économies d'énergie, selon les revendications précédentes, **caractérisé en ce que** (Fig.7) le "système de leviers" , peut être au minimum au nombre de quatre jusqu'à un nombre supérieur pour toute la fenêtre, et que chaque levier 46;47;48 constitutif du " système de leviers " peut être configuré suivant diverses typologies, figures géométriques, quantité, disposition et raccordement relatif; et dans le cas d'espèce, permettant aussi de varier et répartir les points de raccordement et d'interaction entre chaque levier constitutif du "système de leviers ".

35. Système automatique de fenêtre servant à réaliser des économies d'énergie, selon les revendications précédentes, **caractérisé en ce que** (Fig.7) les "systèmes de leviers" sont raccordés entre eux par des câbles parallèles 37,38 ou des profils rigides parallèles ou bien (Fig.4;6) par une tige 21, ou une crémaillère 39.

36. Système automatique de fenêtre servant à réaliser des économies d'énergie, selon les revendications précédentes, **caractérisé en ce que** (Fig.3) le logement d'un tuyau 54 contenant un liquide utilisé pour les installations de chauffage et/ou climatisation, en position toujours apparente entre les deux vantaux vitrés de la fenêtre, permet, en variant la température du liquide qu'il contient, de réchauffer et/ou rafraîchir l'air à l'intérieur des deux vitrages et par conséquent de modifier le flux de chaleur des vantaux vitrés de la fenêtre, quand les vantaux sont fermés.

37. Système automatique de fenêtre servant à réaliser des économies d'énergie, selon les revendications précédentes, **caractérisé en ce que** (Fig.3) l'apport d'énergie nécessaire pour modifier le flux de chaleur des vantaux vitrés de la fenêtre, est également influencé par le coefficient de transmission thermique, déterminé par les vantaux intérieur et extérieur avec les vitrages isolants en position fermée, et dans les conditions où cette exigence est avantageuse.
